# FASCICULE DE BREVET EUROPEEN

(11) **EP 0 174 892 B1**
(45) Date de publication et mention de la délivrance du brevet: **09.03.1988**
(21) Numéro de dépôt: 85401706.8
(22) Date de dépôt: 03.09.1985
(51) Int. Cl.: F04D 27/02

(54) **Dispositif de décharge de compresseur**
Abblasventil für einen Kompressor
Bypass valve for a compressor

(30) Priorité: 06.09.1984 FR 8413694
(43) Date de publication de la demande: 19.03.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Bouiller, Jean Georges, F-91800 Brunoy (FR); Jourdain, Gérard Ernest André, F-91100 Corbeil Essonnes (FR)
(74) Mandataire: Moinat, François

(56) Documents cités:
- EP-A- 0 029 773
- FR-A- 2 068 282
- FR-A- 2 349 740
- FR-A- 2 359 973
- FR-A- 2 402 772
- GB-A- 911 535
- GB-A- 1 357 016
- US-A- 3 057 541
- US-A- 4 005 612

## Description

L'invention se rapporte à une turbomachine comprenant un compresseur muni d'un dispositif de décharge comprenant un anneau formant soupape mobile axialement sous l'action d'un ou plusieurs vérins dont le corps est porté par une bride du carter de compresseur entre une première position où l'anneau obture une ouverture ménagée dans la paroi de la veine du compresseur et une deuxième position où il dégage ladite ouverture permettant la déviation d'une partie du flux gazeux. De tels dispositifs sont connus du brevet FR-A-2 349 740 en regard duquel a été établi le préambule de la revendication principale de la présente demande.

Dans un moteur à turbine à gaz, il est connu d'associer au compresseur des soupapes, disposées au droit d'un ou plusieurs étages, destinées à dévier vers l'extérieur une partie du débit d'air lorsque le compresseur est amené à fonctionner hors de la plage pour laquelle il a été conçu, à charge partielle par exemple. On évite ainsi l'apparition du phénomène dit de pompage dû au décollement des filets fluides le long des aubes, entraînant une instabilité de l'écoulement.

Les moyens de décharge usuels comprennent plusieurs trappes pivotantes réparties sur le pourtour du carter et commandés en synchronisme. Ces trappes doivent offrir une section de passage importante, être capable de s'ouvrir et se fermer rapidement, et présenter une bonne étanchéité en position fermé afin de ne pas altérer les performances du moteur. Pour remplir ces conditions on est conduit à réaliser des dispositifs lourds, compliqués et d'encombrement non négligeable. De plus, l'ouverture de ces trappes crée dans la veine des sillages, des hétérogénéités susceptibles de perturber le fonctionnement du compresseur aval. Une solution a été de réaliser des dispositifs à déplacement axial comprenant une soupape en forme d'anneau montée autour du carter et dont le coulissement axial, éventuellement combiné à une rotation, dégage une fente ménagée sur le pourtour de la paroi de la veine. On peut ainsi commander un débit d'air important sur une course relativement faible de l'anneau dont l'encombrement est réduit; on a enfin meilleure répartition des efforts pour une réalisation plus simple. Un tel anneau, étant de diamètre important, est actionné par une pluralité de vérins répartis à sa périphérie, ainsi que l'indique le brevet FR-A-2 349 740 précité. De même le brevet FR-A-2 068 282 prévoit le déplacement axial d'un tel anneau par des vérins supportés par une bride radiale du carter de compresseur. Cet enseignement a été incorporé au préambule de la revendication principale de la présente demande. Usuellement, l'anneau est supporté et guide dans son déplacement au moyen de patins, de galets coopérant avec des surfaces de glissement de roulement tels que des rails ou des glissières. Le brevet US-A-3 588 268 par exemple montre un dispositif de guidage où des patins répartis régulièrement sur la face radialement interne de l'anneau sont montés glissants sur des nervures longitudinales rapportées sur la paroi externe du carter. Le brevet DE-A-2 060 509 montre également des moyens de guidage où des rails solidaires de l'anneau coopèrent avec des galets montés sur le carter.

De tels moyens ne donnent pas satisfaction car ils sont sujets à l'usure, au grippage dû à l'encrassement par des particules venant s'insérer entre les surfaces en glissement relatif. Les déformations inévitables pour des diamètres de cette importance entrainent de même des coincements qui peuvent bloquer le mécanisme; enfin, l'anneau n'est pas maintenu suffisamment à cause des jeux nécessaires au bon fonctionnement ce qui favorise l'apparition des vibrations.

L'invention a pour but de remédier à ces inconvénients et propose de supporter l'anneau au moyen d'un ou plusieurs corps déformable élastiquement constitué d'au moins une plaque en matériau élastomère ou équivalent comprise entre deux plaques rigides auxquelles elle est liée par collage, vulcanisation ou tout autre moyen. Ces deux plaques sont elles- mêmes solidaires l'une de l'anneau, l'autre du carter et disposées parallèlement à la direction du déplacement. De préférence ce corps est constitué d'un empilement alterné de plaques élastomères et de plaques rigides adhérant les unes aux autres et parallèles aux deux premières. Le centrage de l'anneau peut être obtenu par la combinaison de trois corps au moins répartis périphériquement dont les plaques sont disposées radialement.

Ce type de corps ou bloc lamifié est déjà connu en soi, sa conception résulte de la propriété des élastomères ou équivalents d'opposer une grande résistance aux charges de compression et d'offrir une résistance plus faible en cisaillement. Ainsi en choisissant correctement les dimensions des différents éléments et leur nombre on réalise des blocs qui transmettent pratiquement sans déformation les charges appliquées perpendiculairement aux plaques et qui sont susceptibles de se déformer par glissement de plaques rigides parallèlement entre elles en opposant une force de rappel élastique.

Grâce à l'utilisation de ce type de bloc, on élimine les risques de grippage, ce qui rend le fonctionnement du dispositif plus sûr, et l'entretien s'en trouve diminué. Par ailleurs, ce matériau étant moins sensible à l'usure, la durée de vie du dispositif est prolongée. Enfin, grâce à l'incompressibilité en direction transversale, on réalise un guidage précise de l'anneau et celui-ci reste isolé des vibrations engendrées dans le carter.

Il est possible d'en choisir les caractéristiques de façon que la force de rappel exercée par le corps déformable, quand l'anneau est déplacé de sa position de fermeture à la position d'ouverture soit suffisante pour permettre le retour automatique de l'anneau vers sa position de fermeture en cas de défaillance du mécanisme d'actionnement. Ceci est un facteur de sécurité dans un avion et évite d'éventuelles pertes de poussée lors des phases critiques du vol.

Additionnellement, si les blocs sont précontraints au montage, ils assurent un verrouillage de l'anneau en position de fermeture même en cas de relâchement du mécanisme d'actionnement.

Les explications et figures données ci-après à titre d'exemple permettront de comprendre comment l'invention peut être réalisée.
La figure 1 représente en coupe longitudinale la partie du compresseur d'un turboréacteur à double flux au niveau du dispositif de décharge.
La figure 2 est une vue partielle avec des parties arrachées suivant les flêches Il.11 de la figure 2; l'anneau est montré à moitié en position ouverte, à moitié en position fermée.

La figure 1 est donc une vue en coupe axiale d'une partie du compresseur de pression intermédiaire d'un turboréacteur à double flux à grand taux de diluition. L'air provenant du compresseur basse pression est divisé en un flux primaire et un flux secondaire. Le flux primaire est comprimé par le compresseur de pression intermédiaire et le compresseur haute pression disposés en série, puis il passe dans la chambre de combustion et les étages de turbines successifs avant d'être éjecté dans l'atmosphère. Le flux secondaire quant à lui est éjecté directement dans l'atmosphère et fournit l'essentiel de la poussée. Sur la figure 1 est représentée en partie, la veine 1 du flux primaire et la veine 2 du flux secondaire. Le compresseur moyenne pression 3 dont on voit l'extrémité d'une ailette mobile 3' du dernier étage, et l'extrémité d'une ailette de distributeur 3" est indépendant mécaniquement du compresseur haute pression non représenté situé en aval.

Il peut arriver dans certaines phases de fonctionnement du moteur, au démarrage par exemple, que les régimes des compresseurs ne soient plus adaptés les uns aux autres et que le compresseur haute pression ne puisse absorber d'air débité par le compresseur moyenne pression; pour empêcher l'apparition du phénomène de pompage, on décharge une partie de l'air en aval du rotor moyenne pression en ouvrant une soupape faisant communiquer les veines 1 et 2.

Cette soupape est constituée par un anneau 10 coopérant avec une fente annulaire 4 ménagée dans la paroi externe 5 de la veine 1. Cette fente est à bords 41 et 42 parallèles et perpendiculaires à l'axe du moteur. Dans le mode de réalisation représenté elle occupe une bande troncônique comprise entre les ailettes 3' et 3".

L'anneau 10 est mobile axialement dans un espace délimité d'une part, par la paroi 5 et la paroi interne 7 de la veine 2, d'autre part, à l'amont, par une virole cônique 53 reliant la paroi 5, au niveau du bord 41, à une bride radiale 71 de la paroi 7 et, à l'aval par une bride radiale 72 reliant les parois 5 et 7. Une virole interne 74 cylindrique relie les brides radiales 71 et 72; elle comporte des découpes, comme sela apparaît sur la figure 1 pour le passage de l'air dévié qui traverse la paroi 7 par des grilles d'échappement 75 constituées de secteurs assemblés périphériquement dans une découpe annulaire du carter formant la paroi 7. Ces secteurs comportent des aubes disposées en rangées parallèles et inclinées de façon que l'air déchargé perturbe le moins possible l'écoulement dans la veine secondaire.

L'anneau 10 est en forme de gouttière orientée suivant l'axe du moteur. Il est constitué de deux peaux 11 et 12 en tôle ou bien de préférence en matériau composite, à section incurvée, enchassées l'une dans l'autre de manière à ménager entre elles une cavité 13. Cette cavité est comblée par un matériau de remplissage assurant le raidissement de l'anneau, par exemple une résine chargée de billes de verre creuses. La peau extérieure 11 comporte une aile interne 111 de forme cylindrique, dont le diamètre correspond à celui de la portée extérieure ménagée sur la paroi 5 au niveau du bord 42. Cette aile cylindrique 111 est prolongée par une portion troncônique 112 dont la géométrie correspond à la portion de paroi 5 manquante par la fente 4 pratiquée dans cette paroi; a son plus grand diamètre se raccord une seconde partie troncônique 113 terminée par une deuxième aile cylindrique 114 concentrique à la première et de plus grand diamètre. La deuxième peau 12 comporte également deux ailes 121 et 123 solidarisées par tout moyen approprié, rivet, collage ... etc.... aux ailes 111 et 114. La cavité annulaire 13 est ainsi délimitée par la peau 11 et la partie 122 de la peau 12 reliant les ailes 121 et 123.

Cet anneau 10 est mobile en translation à l'intérieur de la virole 74 entre une première position où la partie 112 vient obturer la fente 4 et une position en retrait dégageant celle-ci. Dans cette première position l'étanchéité de la veine 1 est assurée par deux bourrelets. Un bourrelet 15 monté sur la face intérieure de l'anneau vient porter sur une bride radiale 51 de la paroi 5. D'autre part, un bourrelet 52 logé dans l'angle formé par la virole 53 et la paroi 5 sert d'appui à l'extrémité avant de l'anneau. Celui-ci est entraîné par plusieurs vérins axiaux 6, à vis, synchronisés, répartis régulièrement sur le pourtour. Les vérins sont au nombre de trois minimum, six de préférence. Le corps 61 de chaque vérin est assujetti à la bride radiale 72, celle-ci comporte des ouvertures permettant le passage de deux tiges de vérin 62 dont une extrémité est fixée à un guide 63 coulissant dans une glissière latérale du corps 61 et l'autre extrémité est relié à l'anneau 10.

Conformément à l'invention l'anneau 10 est supporté dans l'enveloppe par l'intermédiaire de corps 8 déformables élastiquement, assurant également le guidage pendant son déplacement de la position ouverte à la position fermée. Chaque corps est constitué de deux blocs 81, 82 formés de couches alternées parallèles à l'axe de l'anneau de plaques en matériau élastomère 83 et de plaques rigides 84, métalliques par exemple, vulcanisées ensemble ou liées par tout autre moyen. Ces blocs lamifiés sont de forme parallélépipédique et sont assemblés par leur plaque terminale métallique 85 de manière à constituer un corps en V dont l'ouverture est dirigée vers l'amont. Les plaques 85 du sommet du corps sont fixées par un axe 86 à une chape 66 solidaire du corps du vérin 61. Chaque extrémité des branches du V comporte deux plaques métalliques 87, soudées entre elles, dont l'extrémité aval s'évase de façon à former une chape 88 qui s'accorde à celle de l'extrémité des bras 62, du vérin 6. Ces plaques 87 comportent également des pattes par lesquelles elles sont fixées par collage ou rivetage ou tout autre moyen aux ailes de l'anneau. Au montage les blocs sont précontraints de façon que, déjà en position de fermeture, représentée sur la montée supérieure de la figure 2, une force de rappel sur l'anneau soit exercée.

Le fonctionnement du dispositif est le suivant.

En position fermée, les tiges des vérins repoussent l'anneau vers l'amont en butée sur les joints annulaires 15 5 et 52.

Lorsqu'on commande l'ouverture du dispositif de décharge les six vérins sont mis en action simultanément. Les tiges des vérins se déplacent vers l'aval entraînant le coulissement de l'anneau et l'ouverture de la fente annulaire par laquelle s'effectue la décharge du compresseur. L'anneau est guidé par les blocs lamifiés qui se déforment progressivement; en se reportant à la moitié inférieure de la figure 2 on voit les deux formes prises par ces blocs.

L'élasticité de ces blocs est maximale dans une direction parallèle au plan des plaques le constituant mais elle est minimale dans une direction perpendiculaire à ces plans. Le centrage de l'anneau est assuré par la combinaison des six corps 8 dont les plaques sont disposées radialement.

Pour garantir l'intégrité des blocs lamifiés et réduire les risques de décollement des plaques entre elles, il faut éviter de leur faire subir des efforts en extension transversalement aux plaques; la disposition en V leur permet de travailler essentiellement en compression tout en autorisant une course significative de l'anneau. Cette course correspond au retournement symétrique des branches du V comme cela est représenté à la figure 2.

Par ailleurs, au montage ces blocs sont précontraints si bien que déjà en fonction de fermeture, l'anneau est soumis à une force d'appui contre les joints d'étanchéité. On évite ainsi les vibrations et toute ouverture intempestive en cas de relâchement des vérins. En cas de défaillance de la commande alors que l'anneau est en position ouverte la force de rappel est suffisante pour entraîner la fermeture à elle seule de l'anneau.

## Revendications

1. Turbomachine comprenant un compresseur muni d'un dispositif de décharge comprenant un anneau (10) formant soupape mobile axialement sous l'action d'un ou plusieurs vérins (6) dont le corps est porté par une bride (72) du carter du compresseur, entre une première position où l'anneau obture une ouverture (4) ménagée dans la paroi de la veine du compresseur et une deuxième position où il dégage ladite ouverture permettant la déviation d'une partie du flux gazeux caractérisé en ce que ledit anneau (10) est supporté par le carter par l'intermédiaire d'un ou plusieurs corps (8) déformable(s) élastiquement associé(s) au(x) dit(s) vérin(s) (6) et constitué(s) par au moins une plaque (83) en matériau élastomère comprise entre deux plaques rigides (85, 87) auxquelles elle adhère par collage, vulcanisation ou tout autre moyen, l'une desdites plaques rigides étant solidaire de l'anneau (10), l'autre du carter du compresseur, lesdites plaques étant disposées parallèlement à la direction axiale de déplacement de l'anneau.

2. Turbomachine selon la revendication 1, caractérisée en ce que le corps (8) déformable élastiquement est constitué d'un empilement alterné de plaques (83) en matériau élastomère et de plaques rigides (84) adhèrent les unes aux autres.

3. Turbomachine selon l'une des revendications précédentes caractérisée en ce que le corps (8) est dimensionné en forme de V, disposé de façon à exercer une force de rappel suffisante pour ramener l'anneau (10) de la deuxième position à la première position.

4. Turbomachine selon la revendication précédente caractérisée en ce que le corps est précontraint au montage de façon à exercer une force de verrouillage quand l'anneau est dans la première position.

5. Turbomachine selon l'une des revendications précédentes caractérisée en ce que l'anneau (10) est supporté par au moins trois corps (8) déformables élastiquement dont les plaques (83, 84, 85, 87) sont orientées radialement.

6. Turbomachine selon l'une des revendications précédentes caractérisée en ce que le vérin (6) comporte deux tiges (62) coulissantes d'actionnement, le corps (8) est monté entre lesdites tiges (62) de part et d'autre d'un moyen (66) de fixation au corps du vérin (6) lui-même solidaire du carter.

7. Turbomachine selon la revendication précédente caractérisée en ce que le corps (8) en forme de V est fixé au vérin par une plaque médiane (85) et à l'anneau par les extrémités (87) des branches du V.

8. Turbomachine selon l'une des revendications précédentes caractérisée en ce que l'anneau ( 10) est en forme de gouttière et le corps (8) logé entre les ailes de ladite gouttière.

## Patentansprüche

1. Turbomaschine mit einem Verdichter, der mit einer Abblasvorrichtung ausgestattet ist, die einen ein Ventil bildenden Ring (10) aufweist, der durch die Wirkung eines oder mehrerer Zylinder (6), deren Körper von einem Flansch (72) des Verdichtergehäuses getragen ist, axial verschiebbar ist zwischen einer ersten Position, in der er eine Öffnung verschliesst, und einer zweiten Position, in der er diese Öffnung freigibt und dadurch die Umlenkung eines Teils der Gasströmung ermöglicht, dadurch gekennzeichnet, dass der Ring (10) über einen oder mehrere elastisch verformbare Körper (8) an dem Gehäuse gehaltert ist, der (die) dem (den) genannten Zylinder(n) (6) zugeordnet ist (sind) und aus wenigstens einer Platte (83) aus elastomerem Werkstoff besteht (bestehen), die (83) zwischen zwei starren Platten (85, 87) angeordnet ist, an denen sie durch Kleben, Vulkanisieren oder andere geeignete Mittel haftet, wobei eine dieser starren Platten mit dem Ring (10) und die andere mit dem Gehäuse des Verdichters fest verbunden ist und wobei die Platten parallel zu der axialen Verschieberichtung des Rings angeordnet sind.

2. Turbomaschine nach Anspruch 1, dadurch gekennzeichnet, dass der elastisch verformbare Körper (8) von einem Stapel aus einer abwechselnden Folge von Platten (83) aus elastomerem Werkstoff und starren Platten (84) gebildet ist, welche die einen mit den anderen haftend verbinden.

3. Turbomaschine nach einem der vorhergehenden Ansprüche, dadurch gekennzeichnet, dass der Körper (8) V-Form hat und so angeordnet ist, dass er eine hinreichend grosse Rückholkraft ausübt, um den Ring (10) aus der zweiten Position in die erste Position zurückzuführen.

4. Turbomaschine nach dem vorhergehenden Anspruch, dadurch gekennzeichnet, dass der Körper bei der Montage derart vorgespannt wird, dass er eine Verriegelungskraft ausübt, wenn der Ring sich in der ersten Position befindet.

5. Turbomaschine nach einem der vorhergehenden Ansprüche, dadurch gekennzeichnet, dass der Ring (10) von wenigstens drei elastisch verformbaren Körpern (8) getragen ist, deren Platten (83, 84, 85, 87) radial orientiert sind.

6. Turbomaschine nach einem der vorhergehenden Ansprüche, dadurch gekennzeichnet, dass der Zylinder (6) zwei gleitbare Antriebsstangen (62) aufweist und dass der Körper (8) zwischen diesen Stangen (62) zu beiden Seiten einer Einrichtung (66) montiert ist, über die der Körper des Zylinders (6) selbst fest mit dem Gehäuse verbunden ist.

7. Turbomaschine nach dem vorhergehenden Anspruch, dadurch gekennzeichnet, dass der V-förmige Körper über eine mittlere Platte (85) an dem Zylinder und über die Enden (87) der V-Schenkel an dem Ring befestigt ist.

8. Turbomaschine nach einem der vorhergehenden Ansprüche, dadurch gekennzeichnet, dass der Ring (10) die Form einer Rinne hat und dass der Körper (8) zwischen den Seitenwandungen dieser Rinne angeordnet ist.

## Claims

1. Turbo-machine having a compressor provided with a blow-off arrangement comprising a ring (10) forming a valve movable axially, under the action of one or more actuators (6) of which the body is supported by a flange (72) of the compressor casing, between a first position where the ring seals an opening (4) provided in the wall of the compressor flow path and a second position where it uncovers the opening to permit the deflection of a part of the gas flow, characterised in that the ring (10) is supported by the casing with the aid of one or more resiliently deformable bodies (8) associated with said actuator(s) (6) and constituted by at least one plate (83) of an elastomeric material included between two rigid plates (85, 87) to which it is adhered by glueing, vulcanisation or any other means, one of said rigid plates being rigidly secured to the ring (10) and the other to the compressor casing, said plates being arranged parallel to the axial direction of movement of the ring.

2. Turbo-machine according to claim 1, characterised in that the resiliently deformable body (8) comprises a stack of elastomeric plates (83) alternating with rigid plates (84), adjacent plates adhering to each other.

3. Turbo-machine according to one of the preceding claims, characterised in that the resiliently deformable body (8) is V-shaped and arranged so as to exert a return force sufficient to restore the ring (10) to the first position from the second position.

4. Turbo-machine according to the preceding claim, characterised in that the body is prestressed on assembly so as to exert a locking force when the ring is in the first position.

5. Turbo-machine according to any one of the preceding claims, characterised in that the ring (10) is supported by at least three resiliently deformable bodies (8) of which the plates (83, 84, 85, 87) are radially oriented.

6. Turbo-machine according to any one of the preceding claims, characterised in that the actuator (6) comprises two slidable operating rods (62), the body (8) being mounted between the said rods (62) on both sides of fixing means (66) to the body of the actuator (6) which is rigid with the casing.

7. Turbo-machine according to the preceding claim, characterised in thatthe body (8) is of V-shape and is fixed to the actuator by a median plate (85) and to the ring by the ends (87) of the branches of the V.

8. Turbo-machine according to any one of the preceding claims, characterised in that the ring (10) is of channel shape and the body (8) is housed between the limbs of the channel.
